# EUROPÄISCHE PATENTSCHRIFT

(11) **EP 0 171 542 B1**
(45) Veröffentlichungstag und Bekanntmachung des Hinweises auf die Patenterteilung: **23.05.1990**
(21) Anmeldenummer: 85107384.1
(22) Anmeldetag: 14.06.1985
(51) Int. Cl.: E04G 5/08, E04G 1/15

(54) **Bohle für Baugerüste**
Scaffold board
Madrier d'échafaudage

(30) Priorität: 11.08.1984 DE 3429653
(43) Veröffentlichungstag der Anmeldung: 19.02.1986
(73) Patentinhaber: Grund, Gerhard, D-47475 Kamp-Lintfort (DE)
(72) Erfinder: Grund, Gerhard, D-47475 Kamp-Lintfort (DE)
(74) Vertreter: Köhne, Friedrich, Dipl.-Ing.

(56) Entgegenhaltungen:
- AU-B- 503 902
- DE-A- 2 916 826
- DE-U- 1 691 313
- DE-U- 7 308 943
- DE-U- 8 128 205
- DE-U- 8 423 926
- FR-A- 2 501 267

## Beschreibung

Die Erfindung bezieht sich auf eine Bohle für Baugerüste in Form eines längsgezogenen in Bezug auf alle drei Koordinatenachsen (x, y, z) symmetrisch ausgebildeten Leichtmetall-Kastenprofils mit längsverlaufenden eintstückig mit den oberen und unteren Wänden ausgebildeten Verstärkungsstegen, ferner mit an der oberen und unteren Wand vorgesehenen sich abwechselnden längsverlaufenden Vorsprüngen und Vertiefungen zur Rutschsicherung und mit Anschlußmitteln zur Befestigung an dem Baugerüst, wobei sich das Kastenprofil einstückig über die gesamte Breite einer üblichen Bohle erstreckt und wobei die beiden Seitenwände glattflächig gestaltet sind.

Baugerüste bestehen in bekannter Weise im wesentlichen aus vertikalen Ständern, die z.B. leiterartig ausgebildet sein können, und aus Querstreben, ggf. auch noch aus Diagonalstreben zur Verstärkung. Etagenweise übereinander sind an dem Gerüst Bohlen vorgesehen, die für die Arbeiter begehbar sind. Es sind bereits Bohlen unterschiedlicher Konstruktion bekannt. Beispielsweise gibt es Bohlen aus Holz oder Sperrholz, die mit Metallrahmen verbunden sind, die ihrerseits an geeigneten Stellen mit dem Baugerüst verriegelt sind. Desweiteren sind profilierte, aus Metall bestehende Bohlen bekannt, die gegenüber den ersteren einfacher herzustellen und bei der Erstellung des Baugerüstes einfacher zu handhaben sind. Aus Stabilitätsgründen sind die Metallprofile dieser Bohlen quer zu ihrer Längsrichtung gesehen im wesentlichen C-förmig gestaltet, wobei das C-Profil nach unten hin öffnet, die längsverlaufenden Schenkel also nach unten weisen. Der die beiden Schenkel miteinander verbindende Steg des C-Profiles ist beispielsweise mit zahlreichen Löchern mit abwechselnd nach oben und unten abgekantetem Rand versehen, um einerseits auf der begehbaren Oberseite eine Rutschsicherheit für die Arbeiter zu erreichen und um andererseits Regenwasser abfließen zu lassen. Wegen der Vielzahl der herzustellenden Löcher ist die Fertigung auch dieser Bohlen noch mit einem erheblichen Aufwand verbunden. Ferner sind diese Bohlen nur mit einem verhältnismäßig großen Materialaufwand verbindungssteif zu erhalten. Vor allem haben diese C-förmig profilierten Bohlen den Nachteil, daß sich Seitenwind in dem C-Profil fängt. Die Kräfte, die sich aus diesen Windeinflüssen ergeben, sind sehr groß und noch dazu in der Richtung wechselnd und sie müssen von dem Baugerüst besonders sicher und mit entsprechend großem Aufwand verankert werden.

Eine zu Anfang angegebene Bohle, von der bei der Erfindung ausgegangen wird, ist aus dem Dokument AU-B-503 902 bekannt. Diese als Kastenprofil ausgebildete Bohle hat als solche keine Anschlußmittel, wenn ihre Stirnseiten offen sind. Zum Anschluß an benachbarte Bohlen oder auch an ein Baugerüst sind separate Endstücke vorgesehen, die mit zwei Vorsprüngen in das innere des Kastenprofiles eingreifen. Diese Endstücke besitzen mehrere Bohrungen, in welche S-förmige Haken eingreifen und den Zusammenhalt mit benachbarten Endstücken ergeben.

Bei dem weiterhin bekannten Dokument DE-U-8 128205 handelt es sich um eine Gerüstbohle aus mindestens zwei oder mehreren Hohlkammer- bzw. Kastenprofilen. Um ein Zusammensetzen der Hohlkammerprofile in der Breite zu ermöglichen, sind an den Seitenwänden Nuten und Federn wechselseitig vorgesehen, die ineinandergreifen. Beispielsweise sollen die Nuten kastenförmig und die Federn hammerkopfartig ausgebildet sein, so daß sich die Hohlkammerprofile in Längsrichtung zusammenschieben lassen. Die zusammengeschobenen Hohlkammerprofile besitzen wegen des erforderlichen Spiels zwischen Nut und Feder keine genügende Biegesteifigkeit in Querrichtung. Die Hohlkammerprofile als solche sind zwar stirnseitig offen, jedoch ist es erforderlich, daß die Enden der Hohlkammerprofile von U-förmigen Profilen umgeben sind, die durch möglichst viele Schrauben oder Nieten zu befestigen sind, um einen festen Zusammenhalt der Gesamtbohle zu erreichen. Da wegen des besagten Zusammenhalts der zusammengesetzten Bohlen U-Profile erforderlich sind, tragen diese auch die eigentlichen Befestigungsmittel mit dem Baugerüst, nämlich entweder einseitige Einhängehaken oder Doppel-Einhängehaken.

Schließlich ist aus dem Dokument DE-U-7 308 943 ein Vertikalrahmengerüst mit Festlegung der Arbeitsbühnen durch Steckstifte bekannt. Die Arbeitsbühnen bzw. Plattformen bestehen hier aus Holz. Derartige Holzbohlen sind für die besonderen Anwendungsgebiete, in denen es besonders auf gute Reinigungsmöglichkeiten ankommt, nicht geeignet, weil Verunreinigungen in das Holz eindringen. Bei dieser bekannten Konstruktion sind zwar an den Ecken der Plattform durch das massive Holzmaterial durchgehende Bohrungen vorgesehen, in die von unten Steckstifte eingreifen, jedoch sitzen in diesen Bohrungen Hohlnieten, die an ihren beiderseitigen Enden nach außen leicht umgebogen sind. Außerdem sind die massiven Bohlen an ihren Enden mit U-förmigen Profilen eingeschlossen, die ebenfalls mit Bohrungen versehen sind, durch welche die besagten Hohlnieten hindurchgreifen.

Demgegenüber liegt der Erfindung die Aufgabe zu Grunde, eine Bohle für Baugerüste zu schaffen, die den höchsten Ansprüchen in Bezug auf die Reinigung gerecht wird, die also ein besonders einfaches und gründliches Reinigen von Bauschutt oder sonstigen Verunreinigungen gestattet.

Die gestellte Aufgabe wird erfindungsgemäß dadurch gelöst, daß die Stirnseiten des Kastenprofils offen sind, daß die Vorsprünge und Vertiefungen im Querschnitt derart trapezförmig gestaltet sind, daß die so gebildeten Übergangsflächen zwischen den Vorpsrüngen und Vertiefungen unter einem Winkel von etwa 60° zu den horizontalen Flächen der Vorsprünge und Vertiefungen verlaufen, daß die trapezförmigen Vorsprünge und Vertiefungen sowhl auf den Außenals auch auf den Innenflächen der oberen und unteren waagrechten Wände des Kastenprofils derart ausgebildet sind, daß die Wanddicke im wesentlichen konstant ist und daß die Anschlußmittel aus Rohrstücken bestehen, deren Enden an den Rändern von Bohrungen im Bereich der vier Ecken der oberen und unteren waagerechten Wände angeschweißt sind.

Auf diese Weise wird erreicht, daß die Bohle bei verhältnismäßig geringem Materialaufwand eine gute Stabilität, vor allem Verwindungssteifigkeit erhält, daß sich ferner auftretende Winde oder Windstöße nicht mehr schädlich in der Bohle fangen können, so daß wesentlich geringere Windkräfte au das Baugerüst übertragen werden. Ferner ergibt sich eine besonders einfache Fertigung, da das Kastenprofil im Strang gezogen werden kann und mit Ausnahme der Anbringung der Anschlußmittel keiner besonderen Bearbeitung bedarf. Schließlich ist noch von bemerkenswertem Vorteil, daß die Bohle infolge ihrer Symmetrieform allseitig eingesetzt werden kann, d.h. es ist gleichgültig, welche waagerechte Wand des Kastenprofils oben oder unten liegt.

In der Zeichnung ist ein Ausführungsbeispiel der Erfindung im Schema dargestellt, und zwar zeigen:
Figur 1 eine Draufsicht auf eine Bohle,
Figur 2 eine Ansicht auf eine hälftige Stirnseite der Bohle gemäß Figur 1 in Richtung des Pfeiles II in vergrößertem Maßstab,
Figur 3 einen Ausschnitt aus Figur 2, teils im Schnitt in weiterhin vergrößerter Darstellung und
Figur 4 einen Teilschnitt gemäß Schnittlinie IV-IV in Figur 1.

Die in den Figuren dargestellte erfindungsgemäße Bohle ist als Kastenprofil 1 ausgebildet, welches auf dem Umfang allseitig geschlossen ist. Die beiden Stirnseiten der Bohle 1, also am linken und rechten Ende nach Figur 1 sind offen. Das Kastenprofil kann also im Strangpreßverfahren oder einem anderen geeigneten Verfahren längsgezogen werden, so daß man von diesem Ursprungsprofil geeignete Längen für die Bohlen abtrennen kann. Das Kastenprofil 1 wird von einer oberen Wand 2 und einer unteren Wand 3, die waagerecht verlaufen, sowie von längsverlaufenden Seitenwänden 4 gebildet. Außerdem ist im mittleren Bereich des Kastenprofiles mindestens eine längsverlaufende Verstärkungsrippe 5 bzw. Zwischenwand vorgesehen. In dem in Figur 2 dargestellten Ausführungsbeispiel sind, Figur 2 nur die Hälfte des Kastenprofiles bis zur Achse y zeigt, zwei längsverlaufende Verstärkungsrippen 5 vorgesehen, die einstückig mit den oberen und unteren waagerechten Wänden 2, 3 des Kastenprofiles 1 ausgebildet sind. Der Abstand dieser Verstärkungsrippen 5 bzw. Zwischenwände voneinander entspricht im wesentlichen dem jeweiligen Abstand von den längsverlaufenden vertikalen Seitenwänden 4 des Kastenprofiles 1.

Wie aus den Figuren 1 und 2 ersichtlich ist, ist das Kastenprofil in bezug auf alle drei in der Zeichnung dargestellten Koordinatenachsen x, y und z symmetrisch ausgebildet. Diese Gestaltungsweise bringt im wesentlichen den Vorteil mit sich, daß man in der praktischen Anwendung der Bohle am Baugerüst nicht mehr zu beachten braucht, welches die Unterseite oder Oberseite bzw. das linke oder rechte Ende ist. Dadurch wird die Handhabung wesentlich erleichtert. Hiermit im Zusammenhang steht die weitere Ausgestaltung des Kastenprofiles, daß nämlich an den Ekken Anschlußmittel 6, 7, und 9 für die Befestigung mit dem Baugerüst vorgesehen sind.

Diese Anschlußmittel 6, 7, 8 und 9 bestehen, wie die Figuren 3 und 4 verdeutlichen, aus Rohrstücken, deren Enden an den Rändern von Bohrungen 10 in den oberen und unteren waagerechten Wänden 2 und 3 des Kastenprofiles angeschweißt sind. In Figur 3 ist eine derartige Schweißnaht mit dem Bezugszeichen 11 versehen. Statt dessen können die Anschlußmittel 6, 7, 8 und 9 gemäß Figur 4 auch als Rohrnieten ausgebildet sein.

Wie insbesondere die Figuren 2 und 3 veranschaulichen, weisen die oberen und unteren waagerechten Ende 2 und 3 des Kastenprofiles 1 längsverlaufend, also senkrecht zur Bildebene der Figuren 2 und 3 verlaufende, sich abwechselnde Vorsprünge 12 und 14 bzw. Vertiefungen 13 und 15 auf. Die äußeren Konturen der Vorsprünge und Vertiefungen sind vorteilhafterweise trapezförmig ausgebildet, so daß die Übergangsflächen 16 und 17 Schrägflächen sind, die vorzugsweise unter einem Winkel von etwa 60° zu den ebenen Flächen der Vorsprünge 12, 14 und Vertiefungen 13, 15 angestellt sind. Die trapezförmigen Vorsprünge 12, 14 und Vertiefungen 13, 15 sind vorteilhafterweise sowohl auf den Außen- als auch Innenflächen der oberen und unteren waagerechten Ende 2, 3 des Kastenprofiles 1 derart vorgesehen, daß die Wanddicke der Wände im wesentlichen gleich ist.

Das Kastenprofil 1 ist vorteilhafterweise aus stranggepreßtem Leichtmetall, vorzugsweise Aluminium, gebildet.

Die oben beschriebene erfindungsgemäße Bohle läßt sich sehr einfach herstellen, da das Kastenprofil wie beschrieben in einem Arbeitsgang gezogen werden kann. Die Bohlen werden dann in geeigneter Länge abgeschnitten. Schließlich werden dann an der vier Ecken Bohrungen vorgesehen, in welche die Rohrstücke 6 bis 9 eingeschweißt oder eingenietet werden. Die Handhabung der Bohle ist in der Praxis sehr einfach, da sie in jeder beliebigen waagerechten Lage, also gleichgültig ob die waagerechten Wände 2, 3 oben oder unten sind oder ob die Seitenwand 4 links oder rechts ist, die Bohle am Baugerüst z.B. durch Aufschieben der Rohrstücke auf Zapfen oder dgl. befestigt oder verriegelt werden kann. Beim fertig erstellten Baugerüst bietet die Bohle nur einen geringen Luftwiderstand, so daß Windeinflüsse auf das Baugerüst gering sind. Die abwechselnden Vorsprünge 12 und Vertiefungen 13 ergeben bei einfacher Fertigung ein hohes Maß an Rutschsicherheit für die aufstehenden Personen, und zwar ganz besonders in der wichtigen Querrichtung entsprechend der Koordinatenachse x. Regen kann ungehindert abfließen. Schließlich läßt sich die Bohle auch besonders leicht von Schmutz, Baustoffen und dgl. reinigen.

## Patentansprüche

Bohle für Baugerüste in Form eines längsgezogenen in Bezug auf alle drei Koordinatenachsen (x, y, z) symmetrisch ausgebildeten Leichtmetall-Kastenprofils (1) mit längsverlaufenden einstükkig mit den oberen (2) und unteren (3) Wänden ausgebildeten Verstärkungsstegen (5), ferner mit an der oberen und unteren Wand vorgesehenen sich abwechselnden längsverlaufenden Vorsprüngen (12, 14) und Vertiefungen (13, 15) zur Rutschsicherung und mit Anschlußmitteln (6,7,8, 9) zur Befestigung an dem Baugerüst, wobei sich das Kastenprofil (1) einstückig über die gesamte Breite einer üblichen Bohle erstreckt und wobei die beiden Seitenwände (4) glattflächig gestaltet sind, dadurch gekennzeichnet, daß die Stirnseiten des Kastenprofils (1) offen sind, daß die Vorsprünge (12) und Vertiefungen (13) im Querschnitt derart trapezförmig gestaltet sind, daß die so gebildeten Übergangsflächen (16) zwischen den Vorsprüngen und Vertiefungen unter einem Winkel von etwa 60° zu den horizontalen Flächen der Vorsprünge (12) und Vertiefungen (13) verlaufen, daß die trapezförmigen Vorsprünge (12, 14) und Vertiefungen (13, 15) sowohl auf den Außenals auch Innenflächen der oberen und unteren waagerechten Wände (2, 3) des Kastenprofils (1) derart ausgebildet sind, daß die Wanddicke im wesentlichen konstant ist, und daß die Anschlußmittel aus Rohrstücken (6, 7, 8, 9) bestehen, deren Enden an den Rändern von Bohrungen (10) im Bereich der vier Ecken der oberen und unteren waagerechten Wände (2, 3) angeschweißt sind.

## Revendications

Plateau pour échafaudages, se présentant sous la forme d'un profilé en caisson (1) de forme allongée, en métal léger, de configuration symétrique par rapport aux trois axes de coordonnées (x, y, z), comprenant des nervures de renforcement longitudinales (5), venues d'une seule pièce avec les parois supérieure (2) et inférieure (3), et comprenant en outre des saillants (12, 14) et creux (13, 15) longitudinaux disposés en alternance sur les parois supérieure et inférieure, comme dispositif anti-dérapant et des moyens d'assemblage (6, 7, 8, 9) pour la fixation sur l'échafaudage, le profilé en caisson (1) s'étendant en une seule pièce sur toute la largeur d'un plateau habituel et les deux parois latérales étant à surface lisse, caractérisé en ce que les côtés frontaux du profilé en caisson (1) sont ouverts, que les saillants (12) et creux (13) de la section transversale ont une configuration de trapèze qui est telle que les surfaces de raccordement (16) ainsi formées entre les saillants et les creux soient inclinées d'un angle d'environ 60° par rapport aux surfaces horizontales des saillants (12) et des creux (13), en ce que les saillants (12, 14) et creux (13,15) à profil de trapèze sont formés, aussi bien sur les surfaces extérieures que sur les surfaces intérieures des parois horizontales supérieure (2) et inférieure (3) du profilé en caisson (1), de telle manière que l'épaisseur de la paroi soit sensiblement constante et en ce que les moyens d'assemblage sont composés de tronçons de tubes (6, 7, 8, 9) dont les extrémités sont soudées aux bords de perçages (10) ménagés dans la région des quatre angles des parois horizontales supérieure et inférieure (2, 3).

## Claims

Plank for scaffolding in the form of a longitudinally drawn light metal box section (1) constructed symmetrically with respect to all three co-ordinate axes (x, y, z) with longitudinally extending reinforcing webs (5) constructed in one piece with the upper wall (2) and lower wall (3), furthermore with alternate longitudinally extending projections (12, 14) and recesses (13, 15) provided on the upper and lower wall for preventing slipping and with connecting means (6,7,8,9) for attachment to the scaffolding, the box section (1) extending in one piece over the entire width of a conventional plank and the two side walls (4) being constructed with a smooth surface, characterised in that the end faces of the box section (1) are open, that the projections (12) and recesses (13) have a trapezoidal cross-section so that the transition surfaces (16) formed in this way between the projections and recesses extend at an angle of approximately 60° with respect to the horizontal surfaces of the projections (12) and recesses (13), that the trapezoidal projections (12, 14) and recesses (13, 15) are constructed both on the outer as well as inner surfaces of the upper and lower horizontal walls (2, 3) of the box section (1) so that the wall thickness is substantially constant and that the connecting means consist of tubular members (6, 7, 8, 9), the ends of which are welded to the edges of bores (10) in the region of the four corners of the upper and lower horizontal walls (2, 3).
